# FASCICULE DE BREVET EUROPEEN

(11) **EP 3 519 753 B1**
(45) Date de publication et mention de la délivrance du brevet: **24.08.2022**
(21) Numéro de dépôt: 17772077.8
(22) Date de dépôt: 29.09.2017
(51) Int. Cl.: F28F 1/38, F28D 7/16, F28F 1/12, F28F 1/34

(54) **MATRICE D'ECHANGEUR DE CHALEUR AIR HUILE DE TURBOREACTEUR**
MATRIX FÜR EINEN LUFT-ÖL-WÄRMETAUSCHER EINES STRAHLTRIEBWERKS
MATRIX FOR AN AIR/OIL HEAT EXCHANGER OF A JET ENGINE

(30) Priorité: 03.10.2016 BE 201605734
(43) Date de publication de la demande: 07.08.2019
(73) Titulaire: Safran Aero Boosters SA, 4041 Herstal (BE)
(72) Inventeur: THOMAS, Vincent, 4342 Hognoul (BE); SERVAIS, Bruno, 4230 Braives (BE); VLEUGELS, Roel, 2440 Geel (BE)
(74) Mandataire: Lecomte & Partners
(86) Numéro de dépôt international: PCT/EP2017/074744
(87) Numéro de publication internationale: WO 2018/065304

(56) Documents cités:
- EP-A1- 3 062 054
- WO-A1-2018/065304
- JP-A- S49 854
- US-A- 1 990 541
- US-A1- 2015 345 396

## Description

### Domaine technique

L'invention se rapporte au domaine des échangeurs de chaleur de turbomachine. Plus précisément, l'invention propose une matrice d'échangeur de chaleur.

L'invention propose en outre un procédé de réalisation d'une telle matrice d'échangeur de chaleur. L'invention a également pour objet une turbomachine muni d'une telle matrice d'échangeur de chaleur.

### Technique antérieure

Le document US 2015/0345396 A1 divulgue un turboréacteur double flux doté d'un échangeur de chaleur. Cet échangeur de chaleur équipe une paroi d'aube afin de la refroidir. L'échangeur de chaleur comporte un corps dans le lequel est formée une structure vasculaire permettant le passage d'un fluide de refroidissement au travers du corps. La structure vasculaire se présente sous la forme de nœuds reliés par des branches, ces nœuds et ces branches étant évidés de sorte à y ménager des passages interconnectés au travers du corps. Toutefois, l'efficacité de l'échange thermique reste limitée. Le document US 1 990 541A montre une matrice d'échangeur de chaleur selon le préambule de la revendication 1.

### Résumé de l'invention

### Problème technique

L'invention a pour objectif de résoudre au moins un des problèmes posés par l'art antérieur. L'invention a pour objectif d'optimiser l'échange thermique, les pertes de charges, et éventuellement le fonctionnement d'une turbomachine. L'invention a également pour objectif de proposer une solution simple, résistante, légère, économique, fiable, facile à produire, commode d'entretien, d'inspection aisée, et améliorant le rendement.

### Solution technique

L'invention a pour objet une matrice d'échangeur de chaleur entre un premier fluide et un deuxième fluide, selon l'objet de la revendication 1.

Selon des modes particuliers de réalisation, la matrice peut comprendre une ou plusieurs des caractéristiques suivantes, prises isolément ou selon toutes les combinaisons techniques possibles :
- Les directions principales des ailettes successives sont inclinées l'une par rapport à l'autre d'au moins 10°, ou d'au moins 45°.
- Le premier fluide s'écoule au travers de la matrice selon un sens général d'écoulement ; entre les deux ailettes successives la matrice comprend un passage orienté transversalement par rapport audit sens général.
- Les ailettes successives forment des croix successives selon l'écoulement du premier fluide, lesdites croix successives étant éventuellement pivotées l'une par rapport à l'autre.
- La matrice comprend plusieurs jeux d'ailettes successives disposées selon plusieurs plans successifs suivant l'écoulement du premier fluide, lesdits plans étant éventuellement parallèles.
- Les ailettes successives s'étendent depuis une zone du réseau, en projection contre un plan perpendiculaire à l'écoulement du premier fluide, les ailettes successives se coupent à distance de ladite zone du réseau.
- Les ailettes successives sont jointives, ou écartées l'une de l'autre selon la direction d'écoulement du premier fluide.
- Le réseau comprend une pluralité de tubes, éventuellement parallèles.
- Les tubes présentent des profils en ellipse, en goutte d'eau, ou en losange.
- Le réseau comprend une paroi séparant le premier fluide du deuxième fluide, les ailettes successives s'étendant depuis ladite paroi.
- le réseau comprend un maillage.
- Le maillage est profilé selon la direction d'écoulement du premier fluide.
- Le maillage définit des canaux pour l'écoulement du premier fluide, les canaux étant éventuellement de section quadrangulaire.
- La matrice est adaptée pour un échange de chaleur entre un liquide et un gaz, notamment un flux gazeux traversant un turboréacteur.
- Les ailettes successives comprennent des tronçons principaux selon lesquels les directions principales sont agencées, les directions principales des tronçons principaux étant inclinées l'une par rapport à l'autre.
- Les directions principales sont inclinées l'une par rapport à l'autre d'au moins 5°, ou d'au moins 20°, ou de 90°.
- Les ailettes successives comprennent des jonctions sur le réseau qui sont décalées transversalement par rapport à l'écoulement du premier fluide.
- Les tubes décrivent au moins un alignement ou au moins deux alignements, notamment transversalement par rapport à l'écoulement du premier fluide.
- Les deux ailettes successives relient des tubes voisins, éventuellement en se croisant dans l'espace entre lesdits tubes.
- Chaque ailette est pleine, et/ou forme une plaquette plane.
- Selon l'invention, chaque ailette comprend deux extrémités opposées qui sont jointes au réseau.
- L'épaisseur des ailettes successives est comprise entre 0,10 mm et 0,50 mm ; ou entre 0,30 mm et 0,40 mm ; et ou inférieure à l'épaisseur de la cloison.
- Les ailettes successives décrivent au moins un entrecroisement, préférentiellement plusieurs entrecroisements.
- Les entrecroisements sont écartés les uns des autres, ou présentent une continuité de matière, selon l'écoulement du premier fluide.
- Les tubes sont écartés selon l'écoulement du premier fluide et/ou transversalement à l'écoulement du premier fluide.
- Le maillage s'étend sur toute la longueur et/ou toute la largeur et/ou toute la hauteur de la matrice.
- Le réseau comprend des protubérances internes en contact du deuxième fluide.
- La matière de la matrice présente un empilement de couches, chaque ailette étant inclinée par rapport aux couches.
- La matière comprend une entrée et une sortie pour le premier fluide, l'entrée et la sortie étant reliées par la traversée, la matrice comprenant notamment une enveloppe externe dans laquelle sont formées l'entrée et la sortie.
- Le sens d'écoulement du premier fluide étant définit de l'entrée vers la sortie.
- La matrice comprend plusieurs réseaux logés dans la même traversée.

L'invention a également pour objet une matrice d'échangeur de chaleur avec des ailettes d'échange thermique, remarquable en ce qu'elle comprend un passage hélicoïdal formé entre les ailettes, éventuellement plusieurs passages hélicoïdaux coaxiaux qui sont formés entre les ailettes. Optionnellement les passages hélicoïdaux coaxiaux présentent un même pas, et/ou un même rayon.

L'invention a également pour objet une matrice d'échangeur de chaleur entre un premier fluide et un deuxième fluide, la matrice comprenant : une traversée pour l'écoulement du premier fluide selon un sens général ; un réseau s'étendant dans la traversée et dans lequel circule le deuxième fluide ; au moins deux ailettes successives selon le sens général du premier fluide qui s'étendent depuis le réseau ; remarquable en ce qu'entre les deux ailettes successives, la matrice comprend un passage orienté transversalement par rapport au sens général du premier fluide ; et/ou lesdites ailettes successives sont jointes à une même portion de réseau en des jonctions décalés transversalement selon le sens général.

L'invention a également pour objet une matrice d'échangeur de chaleur entre un premier fluide et un deuxième fluide, notamment une matrice d'échangeur de chaleur pour une turbomachine, la matrice comprenant : une traversée pour l'écoulement du premier fluide selon un sens général ; un réseau s'étendant dans la traversée et dans lequel circule le deuxième fluide ; remarquable en ce que le réseau supporte au moins deux croix successives qui sont disposées dans le premier fluide et qui sont pivotées l'une par rapport à l'autre. Eventuellement, les croix successives sont formées d'ailettes successives. Eventuellement, les croix successives sont pivotées l'une par rapport à l'autre d'au moins 5°, ou 10° ou 20°.

L'invention a également pour objet une matrice pour un échangeur à chaleur comportant au moins deux passages pour un premier fluide entre lesquels est aménagé un espacement qui peut être parcouru par un second fluide évoluant selon une direction principale, l'espacement étant pourvu d'au moins deux ailettes non parallèles raccordant chacune le premier passage au deuxième passage, remarquable en ce que, vues dans un plan perpendiculaire à la direction principale d'écoulement du deuxième fluide, les ailettes sont sécantes en au moins un point de l'espacement distinct du point de raccordement des ailettes aux passages.

L'invention a également pour objet une turbomachine, notamment un turboréacteur comprenant un échangeur de chaleur avec une matrice, des paliers, et une transmission entrainant une soufflante, caractérisée en ce que la matrice est conforme à l'invention, préférentiellement l'échangeur de chaleur est un échangeur de chaleur air huile.

Selon un mode avantageux de l'invention, la turbomachine comprend un circuit avec de l'huile formant le deuxième fluide, ladite huile étant notamment une huile de lubrification et/ou de refroidissement.

Selon un mode avantageux de l'invention, la turbomachine comprend une manche de prélèvement d'air, ledit air formant le premier fluide.

Selon un mode avantageux de l'invention, les paliers et/ou la transmission sont alimentés par l'huile traversant l'échangeur.

Selon un mode avantageux de l'invention, l'échangeur de chaleur présente une forme générale arquée ; les tubes étant éventuellement orientés radialement.

L'invention a également pour objet un procédé de réalisation d'une matrice d'échangeur de chaleur entre un premier fluide et un deuxième fluide, la matrice comprenant : une traversée pour l'écoulement du premier fluide ; un réseau s'étendant dans la traversée et dans lequel circule le deuxième fluide ; le procédé comprenant les étapes suivantes : (a) conception de l'échangeur de chaleur avec sa matrice ; (b) réalisation de la matrice par fabrication additive suivant une direction d'impression ; remarquable en ce que l'étape (b) réalisation comprend la réalisation d'ailettes s'étendant selon des directions principales qui sont inclinées par rapport à la direction d'impression, la matrice étant éventuellement conforme à l'invention.

Selon un mode avantageux de l'invention, les ailettes sont disposées dans des plans inclinées par rapport à la direction d'impression d'un angle β compris entre 20° et 60°, éventuellement compris entre 30° et 50°.

Selon un mode avantageux de l'invention, l'étape (b) réalisation comprend la réalisation de tubes inclinés par rapport à la direction d'impression d'un angle compris entre 20° et 60°, éventuellement compris entre 30° et 50°.

Selon un mode avantageux de l'invention, l'étape (b) réalisation comprend la réalisation de canaux sensiblement parallèles à la direction d'impression. L'invention a également pour objet un aéronef, notamment un avion à réaction, comprenant une turbomachine et/ou une matrice d'échangeur de chaleur, remarquable en ce que la matrice est conforme à l'invention, et/ou la turbomachine est conforme à l'invention, et/ou la matrice est fabriquée selon un procédé de réalisation selon l'invention.

Selon un mode avantageux de l'invention, la matrice est disposée dans la turbomachine, et/ou dans le fuselage, et/ou dans une aile de l'aéronef.

De manière générale, les modes avantageux de chaque objet de l'invention sont également applicables aux autres objets de l'invention. Dans la mesure du possible, chaque objet de l'invention est combinable aux autres objets. Les objets de l'invention sont également combinables aux modes de réalisation de la description, qui en plus sont combinables entre eux.

### Avantages apportés

L'invention permet d'augmenter l'échange de chaleur tout en limitant les pertes de charge de l'écoulement d'air. Dans le contexte d'un refroidisseur d'huile de turboréacteur, cette solution devient particulièrement pertinente puisque la source froide est à très basse température en plus d'être disponible en grande quantité vu le débit du flux secondaire. Ne pas ralentir le flux d'air frais lorsqu'il traverse la matrice favorise son renouvellement et limite sa montée en température. Ainsi, les ailettes et les tubes en aval de l'échangeur bénéficient d'un air frais avec une différence de température optimale.

L'inclinaison des ailettes successives permet une meilleure participation de l'air à l'échange thermique tout en limitant la surface de contact nécessaire. Ceci réduit les pertes de charges, et de manière générale la création d'entropie. Par ailleurs, l'orientation des passages entre les ailettes augmente les sections de passage, mais toujours en réduisant les pertes de charge.

Les liaisons formées par les ailettes permettent de relier les tubes ou les parties du maillage. Ainsi, elles optimisent la résistance mécanique. Puisque ces liaisons sont inclinées les unes par rapport aux autres, la rigidité générale est améliorée car certaines liaisons travaillent compression tandis que d'autres travaillent en compression.

### Brève description des dessins

La figure 1 représente une turbomachine axiale selon l'invention.
La figure 2 esquisse une vue de face d'un échangeur de chaleur selon l'invention.
La figure 3 illustre une vue de face d'une matrice de l'échangeur de chaleur selon un premier mode de réalisation de l'invention.
La figure 4 est une coupe de la matrice suivant l'axe 4-4 tracé sur la figure 3.
La figure 5 illustre une vue de face d'une matrice d'échangeur de chaleur selon un deuxième mode de réalisation de l'invention.
La figure 6 représente un agrandissement d'un canal type de la figure 5.
La figure 7 est une coupe de la matrice du deuxième mode de réalisation suivant l'axe 7-7 tracé sur la figure 5.
La figure 8 est un diagramme du procédé de réalisation d'une matrice d'échangeur de chaleur selon l'invention.
La figure 9 représente un aéronef selon l'invention.

### Description des modes de réalisation

Dans la description qui va suivre, l'amont et l'aval sont en référence au sens d'écoulement principal du flux dans l'échangeur.

La figure 1 représente de manière simplifiée une turbomachine axiale. Il s'agit dans ce cas précis d'un turboréacteur double-flux. Le turboréacteur 2 comprend un premier niveau de compression, dit compresseur basse-pression 5, un deuxième niveau de compression, dit compresseur haute-pression 6, une chambre de combustion 8 et un ou plusieurs niveaux de turbines 10. En fonctionnement, la puissance mécanique de la turbine 10 transmise via l'arbre central jusqu'au rotor 12 met en mouvement les deux compresseurs 5 et 6. Ces derniers comportent plusieurs rangées d'aubes de rotor associées à des rangées d'aubes de stators. La rotation du rotor 12 autour de son axe de rotation 14 permet ainsi de générer un débit d'air et de comprimer progressivement ce dernier jusqu'à l'entrée de la chambre de combustion 8.

Un ventilateur d'entrée communément désigné fan ou soufflante 16 est couplé au rotor 12 via une transmission 17. Il génère un flux d'air qui se divise en un flux primaire 18 traversant les différents niveaux susmentionnés de la turbomachine, et un flux secondaire 20. Le flux secondaire peut être accéléré de sorte à générer une réaction de poussée.

La transmission 17 et les paliers 22 du rotor 12 sont lubrifiés et refroidis par un circuit d'huile. Son huile traverse un échangeur de chaleur 24 placé dans une manche 26 prélevant une partie du flux secondaire 20 utilisé comme source froide.

La figure 2 montre une vue en plan d'un échangeur de chaleur 24 tel que celui représenté en figure 1. L'échangeur de chaleur 24 présente une forme générale arquée. Il épouse un carter annulaire 28 de la turbomachine. Il est traversé par l'air du flux secondaire qui forme un premier fluide, et accueille de l'huile formant un deuxième fluide. Il comporte une matrice 30 disposée entre deux collecteurs 32 fermant ses extrémités et collectant le deuxième fluide ; par exemple l'huile lors de son refroidissement. L'échangeur peut être mixte et comprendre à la fois les deux types de matrices décrites ci-après.

La figure 3 esquisse une vue de face d'une matrice 30 d'échangeur de chaleur selon le premier mode de réalisation de l'invention. La matrice 30 peut correspondre à celle représentée en figure 2.

La matrice 30 présente une traversée permettant au premier fluide de s'écouler de part en part de la matrice 30. L'écoulement peut s'effectuer selon un sens général, éventuellement perpendiculairement aux deux faces principales opposées. La traversée peut généralement former un couloir ; éventuellement de contour externe variable. Afin de permettre l'échange de chaleur, un réseau recevant le deuxième fluide est disposé dans la traversée. Le réseau peut comprendre une série de tubes 34. Les différents tubes 34 peuvent ménager des passages 36 entre eux. De manière à accroitre l'échange thermique, les tubes 34 supportent des ailettes (38 ; 40). Ces ailettes (38 ; 40) peuvent être placées à la suite l'une de l'autre selon l'écoulement du premier fluide, si bien qu'elles forment des ailettes successives selon cet écoulement. La concentration en ailettes dans la matrice 30 peut varier. Dans la présente matrice 30, on représente une première succession avec des ailettes avant 38 (représentées en traits pleins), et des ailettes arrière 40 (représentées en traits pointillés). Les ailettes avant 38 sont placées dans un plan avant, et les ailettes arrière 40 sont placées en arrière-plan.

Les ailettes (38 ; 40) sont décalées d'un plan à l'autre. Par décalage on entend une variation d'inclinaison, et/ou un écart transversalement à l'écoulement du premier fluide. Par exemple, deux ailettes successives (38 ; 40) peuvent chacune s'étendre dans le premier fluide selon une direction principale propre. Ces directions principales peuvent être inclinées l'une par rapport à l'autre, notamment inclinées de 90°. De face, les ailettes successives (38 ; 40) dessinent des croix, par exemple des séries de croix reliant les tubes 34. Puisque les ailettes (38 ; 40) sont inclinées par rapport aux tubes 34, elles forment des triangulations, ou des jambes de force.

Les intersections 42 dans l'espace des ailettes successives (38 ; 40) est à distance des tubes 34, éventuellement à mi-distance entre deux tubes 34 successifs. Cette position centrale des intersections 42 évite d'amplifier les pertes dans les couches limites.

La figure 4 est coupe suivant l'axe 4-4 tracé sur la figure 3. Etant vues en coupe depuis des intersections, les ailettes (38 ; 40) sont visibles par moitiés.

Plusieurs successions d'ailettes (38 ; 40) sont représentées les unes derrière les autres le long du flux primaire 20. Les ailettes (38 ; 40) s'étendent depuis les cloisons 48 formant les tubes 34. Elles peuvent former des languettes plates. Comme il est ici apparent, les tubes 34 sont agencés en quinconce dans la coupe. Ils forment notamment des lignes horizontales, alignés suivant le flux secondaire 20, soit alignés selon l'écoulement du premier fluide.

La matrice 30 présente une entrée 41 et une sortie 43. Le flux primaire 20 emprunte la matrice 30 de l'entrée à la sortie, définissant ainsi le sens d'écoulement du premier fluide, éventuellement son sens principal d'écoulement. La matrice 30 peut comprendre une enveloppe externe 45. L'enveloppe externe peut former une peau extérieure de la matrice 30. L'enveloppe externe 45 peut délimiter, notamment entourer la traversée et/ou le réseau. L'entrée 41 comme la sortie 43 peuvent être réalisées dans l'enveloppe externe 45. Cette dernière peut former un support pour les entités à l'intérieur. Les cloisons 48 des tubes 34 forment la structure de la matrice 30, l'échange thermique s'opérant au traverse de leurs épaisseurs. En outre, les tubes 34 peuvent être cloisonnés par une paroi interne 35, ce qui augmente la rigidité de ces tubes 34. En option, l'intérieur des tubes est agrémenté de d'obstacles (non représentées) pour générer des remous dans le deuxième fluide afin d'augmenter l'échange thermique.

Les ailettes (38 ; 40) des différents plans d'ailettes peuvent être à distance des autres ailettes, ce qui réduit la masse et l'occupation de la traversée. Les ailettes avant 38 peuvent joindre les tubes amont, et les ailettes arrière 40 rejoignent les tubes disposés en aval. Cette configuration permet de relier les tubes 34 les uns aux autres malgré la présence des passages 36 les séparant. Les tubes 34 peuvent présenter des profils arrondis, par exemple en ellipses. Ils sont amincis transversalement à l'écoulement du premier fluide pour réduire les pertes de charges, et donc augmenter le débit possible. Les tubes 34 placés dans le prolongement les uns des autres selon l'écoulement du premier fluide sont séparés par les passages 36. De même, d'autres passages 36 séparent les tubes superposés. Puisque ces passages 36 communiquent les uns avec les autres, la matrice devient traversante et l'écoulement du premier fluide peut circuler en ligne droite tout comme en diagonale par rapport au flux secondaire 20.

La figure 5 représente une matrice 130 d'échangeur de chaleur selon un deuxième mode de réalisation de l'invention. Cette figure 6 reprend la numérotation des figures précédentes pour les éléments identiques ou similaires, la numération étant toutefois incrémentée de 100. Des numéros spécifiques sont utilisés pour les éléments spécifiques à ce mode de réalisation.

La matrice 130 est représentée de face telle que la rencontre l'écoulement du premier fluide lorsqu'il pénètre la traversée. Le réseau forme un maillage 144, par exemple avec des voies reliées les unes aux autres en formant des polygones. Le maillage 144 peut éventuellement former des carrés. Les mailles du maillage 144 peuvent entourer des canaux 146 dans lesquels circule le premier fluide. Ces canaux 146 peuvent être séparés les uns des autres par le maillage 144. Le réseau comporte une cloison 148 qui marque la séparation entre le premier et le deuxième fluide. L'échange thermique s'effectue au travers de cette cloison 148. Elle forme également la structure de la matrice 130. A l'intérieur, les canaux 146 sont barrés par des d'ailettes successives (138 ; 140), préférentiellement par plusieurs séries d'ailettes successives.

La figure 6 montre un agrandissement d'un canal 146 représentatif de ceux représentés en figure 5.

Les ailettes (138 ; 140) sont implantées sur la cloison 148. Elles peuvent en relier les faces opposées. Les ailettes (138 ; 140) peuvent former des croix, par exemple par réunion de deux ailettes coplanaires et sécantes. En outre, l'ensemble des ailettes (138 ; 140) peut former une enfilade de croix successives. Les différentes croix sont pivotées les unes par rapport aux autres afin d'optimiser l'échange de chaleur tout en limitant les pertes de charges. Par exemple, chaque croix est pivotée de 22,5° par rapport à sa croix en amont. Un motif à quatre croix pivotées régulièrement peut être répété. Eventuellement, les croix forment des passages 136 hélicoïdaux à l'intérieur des canaux 146, par exemple quatre passages 136 hélicoïdaux enroulés les uns autour des autres. Les canaux 146 peuvent être droits ou torsadés.

La figure 7 est coupe partielle suivant l'axe 7-7 tracé sur la figure 5. Trois canaux 146 sont représentés, tout comme quatre portions de maillage 144 dans lesquels circule le deuxième fluide ; par exemple de l'huile.

Les ailettes (138 ; 140) et donc les croix qu'elles forment apparaissent en coupe. Les ailettes avant 138 sont visibles sur toute leurs longueurs tandis que les ailettes arrière 140 ne sont que partiellement visibles puisqu'elles restent en coupe. Les croix suivantes sont également partiellement représentées via leurs moyeux 150 de croisement de leurs ailettes.

Les croix sont formées dans des plans. Ces plans sont parallèles les uns aux autres, et inclinées par rapport aux flux secondaire 120 ; soit inclinés par rapport à l'écoulement du premier fluide. L'angle d'inclinaison β les plans 152 d'ailettes et l'écoulement général du premier fluide peut être compris entre 30° et 60°. L'angle d'inclinaison β peut éventuellement être égal à 45°. De cela découle que les passages 146 comprennent des tronçons inclinés par rapport à au sens général de l'écoulement du premier fluide au travers de la matrice 130. Cet agencement incite le premier fluide à changer de tronçon à mesure qu'il circule, et à mieux refroidir les ailettes décalées.

La figure 8 représente un diagramme d'un procédé de réalisation d'une matrice d'échangeur de chaleur. La matrice réalisée peut correspondre à celles décrites en relation avec les figures 2 à 7.

Le procédé peut comprendre les étapes suivantes, éventuellement réalisées dans l'ordre qui suit :
(a) conception 200 de la matrice de l'échangeur, la matrice comprenant un corps monobloc avec des ailettes successives ;
(b) réalisation 202 de la matrice par fabrication additive selon une direction d'impression qui est inclinée par rapport aux directions principales des ailettes ou de chaque ailette. Cette inclinaison peut être comprise entre 30° et 50°.

Selon le cas, la direction d'impression peut être inclinée par rapport aux tubes d'un angle compris entre 30° et 50°. Le cas échéant, la direction d'impression peut être sensiblement parallèle aux canaux, ou inclinée de moins 10°, ou de moins de 4°.

La fabrication additive peut être réalisée à partir de poudre, éventuellement en titane ou en aluminium. L'épaisseur des couches peut être comprise entre 20 µm et 50 µm, ce qui permet d'atteindre une épaisseur d'ailette de l'ordre de 0,35 mm, et des cloisons de 0,60 mm.

Les collecteurs peuvent être réalisés en tôles mécano-soudées, puis soudées aux extrémités de la matrice pour former un collecteur.

En étant réalisée par fabrication additive par couches, notamment à base de poudre, la matière de la matrice peut montrer un empilement de couches. Ces couches peuvent être parallèles. Les couches peuvent montrer des variations cristallographiques à leurs interfaces. Avantageusement, chaque ailette est inclinée par rapport aux couches, notamment aux couches la formant.

La figure 9 montre un aéronef 300 vu du dessus. Il peut s'agir d'un avion à réaction.

L'aéronef 300 peut présenter un fuselage 360, définissant notamment le corps principal. Il peut comprendre deux ailes latérales 362, notamment reliées par le fuselage 360. Les ailes latérales 362 peuvent être disposées entre le cockpit 366 et la queue 364 de l'aéronef 300.

Chacune des ailes latérales 362 peut recevoir une ou plusieurs turbomachines 2, notamment des turboréacteurs, permettant de propulser l'aéronef 300 afin de générer un phénomène de sustentation en combinaison des ailes latérales 362. Au moins une, ou chaque, ou plusieurs turbomachines 2 peuvent être identiques ou similaires à celle présentée en relation avec la figure 1. L'aéronef 300 comprend au moins une matrice, notamment une matrice 30 d'échangeur de chaleur 24. Par exemple, une ou plusieurs matrices 30 d'échangeur de chaleur 24 peut/peuvent être logée(s) dans le fuselage 360. En complément ou en alternative, une ou plusieurs matrices 30 d'échangeur de chaleur 24 peut/peuvent être logée(s) dans une ou plusieurs ailes latérales 362, et/ou dans une ou dans plusieurs ou dans chaque turbomachine 2.

Au moins une, ou plusieurs, ou chaque matrice d'échangeur de chaleur peut être identique ou similaire à l'une, ou à plusieurs des figures 2 à 7, par exemple selon le premier ou le deuxième mode de réalisation de l'invention.

## Revendications

1. Matrice (30 ; 130) d'échangeur de chaleur (24) entre un premier fluide et un deuxième fluide, notamment une matrice (30 ; 130) d'échangeur de chaleur pour une turbomachine (2), la matrice (30 ; 130) comprenant :
une traversée pour l'écoulement du premier fluide ;
un réseau s'étendant dans la traversée et dans lequel circule le deuxième fluide ;
le réseau supporte au moins deux ailettes successives (38 ; 40, 138 ; 140) selon l'écoulement du premier fluide, notamment des ailettes de refroidissement ;
lesdites ailettes successives (38 ; 40, 138 ; 140) étant planes et s'étendant dans le premier fluide suivant des directions principales inclinées l'une par rapport à l'autre autour d'un axe parallèle à la direction d'écoulement (20 ; 120) du premier fluide, **caractérisé en ce que** chaque ailette comprend deux extrémités opposées qui sont jointes au réseau.

2. Matrice (30 ; 130) selon la revendication 1, **caractérisée en ce que** les directions principales des ailettes successives (38 ; 40, 138 ; 140) sont inclinées l'une par rapport à l'autre d'au moins 10°, ou d'au moins 45°.

3. Matrice (30 ; 130) selon l'une des revendications 1 ou 2, **caractérisée en ce que** les ailettes successives (38 ; 40, 138 ; 140) forment des croix successives selon l'écoulement du premier fluide, lesdites croix successives étant éventuellement pivotées l'une par rapport à l'autre.

4. Matrice (30 ; 130) selon l'une des revendications 1 à 3, **caractérisée en ce que** les ailettes successives (38 ; 40, 138 ; 140) s'étendent depuis une zone du réseau, et en projection contre un plan perpendiculaire à l'écoulement du premier fluide, les ailettes successives se coupent à distance de ladite zone du réseau.

5. Matrice (30 ; 130) selon l'une des revendications 1 à 4, **caractérisée en ce que** les ailettes successives (138 ; 140) sont jointives.

6. Matrice (30) selon l'une des revendications 1 à 5, **caractérisée en ce qu'**elle comprend une entrée (41) et une sortie (43) pour le premier fluide, l'entrée (41) et la sortie (43) étant reliées par la traversée, la matrice comprenant notamment une enveloppe externe (45) dans laquelle sont formées l'entrée (41) et la sortie (43).

7. Matrice (30) selon l'une des revendications 1 à 6, **caractérisée en ce que** le réseau comprend une pluralité de tubes (34), éventuellement parallèles et/ou les tubes (34) présentent des profils en ellipse, en goutte d'eau, ou en losange.

8. Matrice (130) selon l'une des revendications 1 à 4, **caractérisée en ce que** le réseau comprend un maillage (144).

9. Matrice (130) selon la revendication 8, **caractérisée en ce que** le maillage (144) est profilé selon la direction d'écoulement du premier fluide, et/ou le maillage (144) définit des canaux (146) pour l'écoulement du premier fluide, les canaux étant de section quadrangulaire.

10. Turbomachine (2), notamment un turboréacteur, comprenant des paliers (22), une transmission (17) entrainant une soufflante (16), et un échangeur de chaleur (24) avec une matrice (30 ; 130), **caractérisée en ce que** la matrice (30 ; 130) est conforme à l'une des revendications 1 à 9, l'échangeur de chaleur étant un échangeur de chaleur air-huile, l'air formant le premier fluide et l'huile formant le second fluide.

11. Turbomachine (2) selon la revendication 10, **caractérisée en ce que** l'huile est une huile de lubrification et/ou de refroidissement, et/ou la turbomachine (2) comprend une manche (16) de prélèvement de l'air.

12. Procédé de réalisation d'une matrice (30 ; 130) d'échangeur de chaleur (24) entre un premier fluide et un deuxième fluide, la matrice (30 ; 130) comprenant : une traversée pour l'écoulement du premier fluide ; un réseau s'étendant dans la traversée et dans lequel circule le deuxième fluide ; le procédé comprenant les étapes suivantes :
(a) conception (200) de l'échangeur de chaleur (24) avec sa matrice (30 ; 130) ;
(b) réalisation (202) de la matrice par fabrication additive suivant une direction d'impression ;
**caractérisé en ce que** l'étape (b) réalisation comprend la réalisation d'ailettes (38 ; 40, 138 ; 140) s'étendant selon des directions principales qui sont inclinées par rapport à la direction d'impression, la matrice (30 ; 130) étant conforme à l'une des revendications 1 à 11.

13. Procédé selon la revendication 12, **caractérisé en ce que** les ailettes (38 ; 40, 138 ; 140) sont disposées dans des plans (152) inclinées par rapport à la direction d'impression d'un angle β compris entre 20° et 60°, éventuellement compris entre 30° et 50°.

14. Procédé selon l'une des revendications 12 à 13, **caractérisé en ce que** l'étape (b) réalisation (202) comprend la réalisation de tubes (34) inclinés par rapport à la direction d'impression d'un angle compris entre 20° et 60°, éventuellement compris entre 30° et 50°.

15. Procédé selon l'une des revendications 12 à 14, **caractérisé en ce que** l'étape (b) réalisation comprend la réalisation de canaux (144) sensiblement parallèles à la direction d'impression.

## Patentansprüche

1. Die Matrix (30; 130) eines Wärmetauschers (24) zwischen einem ersten Fluid und einem zweiten Fluid, nämlich eine Matrix (30; 130) eines Wärmetauschers für eine Turbomaschine (2), wobei die Matrix (30; 130) aus Folgendes besteht:
einem Rohr für die Strömung des ersten Fluids;
einem Netzwerk, das sich in dem Rohr fortsetzt und durch das das zweite Fluid strömt;
das Netzwerk mindestens zwei aufeinanderfolgende Lamellen (38; 40, 138; 140) trägt, die von der Strömungsrichtung des ersten Fluids abhängen, insbesondere die Kühllamellen;
die aufeinanderfolgenden Lamellen (38; 40, 138; 140) sind eben und erstrecken sich im ersten Fluid in Richtung der Hauptrichtungen, die zueinander um eine Achse geneigt sind, die parallel zur Strömungsrichtung (20; 120) des ersten Fluids angeordnet ist, **dadurch gekennzeichnet, dass** jede Lamelle mit zwei gegenüberliegenden Enden versehen ist, die mit dem Netzwerk verbunden sind.

2. Die Matrix (30; 130) nach Anspruch 1, **dadurch gekennzeichnet, dass** die Hauptrichtungen der aufeinanderfolgenden Lamellen (38; 40; 138; 140) relativ zueinander um mindestens 10° oder mindestens 45° geneigt sind.

3. Die Matrix (30; 130) nach einem der Ansprüche 1 oder 2, **dadurch gekennzeichnet, dass** die aufeinanderfolgenden Lamellen (38; 40; 138; 140) aufeinanderfolgende Kreuzungen gemäß der Strömungsrichtung des ersten Fluids bilden, wobei die Kreuzungen relativ zueinander schwenkbar sind.

4. Die Matrix (30; 130) nach einem der Ansprüche 1 bis 3, **dadurch gekennzeichnet, dass** die aufeinanderfolgenden Lamellen (38; 40; 138; 140) sich von einem Bereich des Netzwerks aus fortsetzen und in Bezug auf eine Ebene senkrecht zum Strömungsbereich des ersten Fluids vorstehen, wobei die aufeinanderfolgenden Lamellen in einem Abstand von diesem Bereich des Netzwerks enden.

5. Die Matrix (30; 130) nach einem der Ansprüche 1 bis 4, **dadurch gekennzeichnet, dass** die aufeinanderfolgenden Lamellen (138; 140) ineinander übergehen.

6. Die Matrix (30) nach einem der Ansprüche 1 bis 5, **dadurch gekennzeichnet, dass** sie mit einem Einlassbereich (41) und einem Auslassbereich (43) für das erste Fluid versehen ist, wobei der Einlassbereich (41) und der Auslassbereich (43) durch eine Leitung verbunden sind und die Matrix mit einer äußeren Schicht (45) versehen ist, in der der Einlassbereich (41) und der Auslassbereich (43) angeordnet sind.

7. Die Matrix (30) nach einem der Ansprüche 1 bis 6, **dadurch gekennzeichnet, dass** die Matrix aus mehreren Röhren (34) besteht, die parallel angeordnet sein können und/oder Röhren (34) mit ellipsen-, tropfen- oder rautenförmigen Profilen haben.

8. Die Matrix (130) nach einem der Ansprüche 1 bis 4, **dadurch gekennzeichnet, dass** die Matrix ein Netz (144) aufweist.

9. Die Matrix (130) nach Anspruch 8, **dadurch gekennzeichnet, dass** das Netz (144) in der Strömungsrichtung des ersten Fluids profiliert ist und/oder das Netz (144) Kanäle (146) für die Strömung des ersten Fluids definiert, wobei die Kanäle im Schnitt vier Winkel aufweisen.

10. Eine Turbomaschine (2), nämlich ein Turbotriebwerk, bestehend aus Lagern (22), einem Getriebe (17), das ein Gebläse (16) antreibt, und einem Wärmetauscher (24), der mit einer Matrix (30; 130) versehen ist, **dadurch gekennzeichnet, dass** die Matrix (30; 130) einem der Ansprüche 1 bis 9 entspricht, wobei der Wärmetauscher ein Luft-Öl-Wärmetauscher ist, wobei die Luft das erste Fluids ist und das Öl das zweite Fluid ist.

11. Eine Turbomaschine (2) nach Anspruch 10, **dadurch gekennzeichnet, dass** das Öl ein Schmier- und/oder Kühlöl ist und/oder die Turbomaschine (2) einen Lufteinlassstutzen (16) aufweist.

12. Ein Verfahren zur Bildung einer Matrix (30; 130) für einen Wärmetauscher (24) zwischen einem ersten Fluid und einem zweiten Fluid, wobei die Matrix (30; 130) aus folgenden Teilen besteht: einer Leitung für den Durchfluss des ersten Fluids; einem Netzwerk, das sich in der Leitung fortsetzt und durch das das zweite Fluid fließt; wobei das Verfahren aus den folgenden Schritten besteht:
(a) Auslegung (200) des Wärmetauschers (24) und der Matrix(30; 130), mit der er versehen ist;
(b) Herstellung (202) der Matrix durch zusätzliche Herstellung mittels einer Direktdrucktechnik;
**dadurch gekennzeichnet, dass** der Schritt (b) der Herstellung in der Fertigung von Lamellen (38; 40; 138; 140) besteht, die sich in Richtung der Hauptrichtungen, die in Bezug auf die Druckrichtung geneigt sind, fortsetzen, wobei die Matrix (30; 130) nach einem der Ansprüche 1 bis 11 hergestellt wird.

13. Ein Verfahren nach Anspruch 12, **dadurch gekennzeichnet, dass** die Lamellen (38; 40, 138; 140) auf Ebenen (152) angeordnet sind, die in Bezug auf die Druckrichtung um einen Winkel β zwischen 20° und 60° geneigt sind, der zwischen 30° und 50° liegen kann.

14. Ein Verfahren nach einem der Ansprüche 12 bis 13, **dadurch gekennzeichnet, dass** Schritt (b) der Herstellung (202) die Fertigung von Röhren (34) umfasst, die in Bezug auf die Druckrichtung in einem Winkel zwischen 20° und 60°, der zwischen 30° und 50° liegen kann, geneigt sind.

15. Ein Verfahren nach einem der Ansprüche 12 bis 14, **dadurch gekennzeichnet, dass** Schritt (b) der Herstellung darin besteht, Kanäle (144) im Wesentlichen parallel zur Druckrichtung herzustellen.

## Claims

1. Matrix (30; 130) for a heat exchanger (24) between a first fluid and a second fluid, notably a matrix (30; 130) for a heat exchanger (24) of a turbomachine (2), the matrix comprising:
a channel for a first fluid;
an array extending in the channel and within which flows the second fluid;
the array support at least two fins (38; 40; 138; 140) arranged one behind the other in the direction of the flow of the first fluid, notably cooling fins;
said fins (38; 40; 138; 140) being flat and extending in the first fluid along main directions that are inclined relative to one another around an axis that is parallel to the direction of flow (20; 120) of the first fluid,
**characterized in that** each fin comprises two opposite ends, both being connected to the array.

2. The matrix (30; 130) according to claim 1, **characterized in that** the main directions of successive fins (38; 40, 138; 140) are inclined to each other by at least 10°, or by at least 45°.

3. A matrix (30; 130) according to one of claims 1 or 2, **characterized in that** the successive fins (38; 40, 138; 140) form successive crosses according to the flow of the first fluid, said successive crosses being optionally rotated with respect to each other.

4. Matrix (30; 130) according to one of claims 1 to 3, **characterized in that** the successive fins (38; 40, 138; 140) extend from a zone of the array, and in projection against a plane perpendicular to the flow of the first fluid, the successive fins intersect at a distance from said zone of the array.

5. The array (30; 130) of any of claims 1 to 4, **characterized in that** the successive fins (138; 140) are abutting.

6. Matrix (30) according to one of claims 1 to 5, **characterized in that** it comprises an inlet (41) and an outlet (43) for the first fluid, the inlet (41) and the outlet (43) being connected by the channel, the matrix comprising in particular an external envelope (45) in which the inlet (41) and the outlet (43) are formed.

7. Matrix (30) according to one of claims 1 to 6, **characterized in that** the array comprises a plurality of tubes (34), possibly parallel and/or the tubes (34) have elliptical, teardrop, or diamond profiles.

8. The array (130) of any of claims 1 to 4, **characterized in that** the array comprises a mesh (144).

9. An array (130) according to claim 8, **characterized in that** the mesh (144) is profiled along the direction of flow of the first fluid, and/or the mesh (144) defines channels (146) for the flow of the first fluid, the channels being quadrangular in cross section.

10. Turbomachine (2), in particular a turbojet engine, comprising bearings (22), a transmission (17) driving a fan (16), and a heat exchanger (24) with a matrix (30; 130), **characterized in that** the matrix (30; 130) is in accordance with one of claims 1 to 9, the heat exchanger being an air-oil heat exchanger, the air forming the first fluid and the oil forming the second fluid.

11. The turbomachine (2) according to claim 10, **characterized in that** the oil is a lubricating and/or cooling oil, and/or the turbomachine (2) comprises an air bleed sleeve (16).

12. A method of making a matrix (30; 130) of a heat exchanger (24) between a first fluid and a second fluid, the matrix (30; 130) comprising: a channel for the flow of the first fluid; an array extending through the channel and through which the second fluid flows; the method comprising the following steps:
(a) designing (200) the heat exchanger (24) with its matrix (30; 130);
(b) making (202) the matrix by additive manufacturing along a printing direction;
**characterized in that** the step (b) making comprises making fins (38; 40, 138; 140) extending in main directions that are inclined with respect to the printing direction, the matrix (30; 130) being according to one of claims 1 to 11.

13. The method according to claim 12, **characterized in that** the fins (38; 40, 138; 140) are arranged in planes (152) inclined with respect to the printing direction by an angle β between 20° and 60°, optionally between 30° and 50°.

14. A method according to one of claims 12 to 13, **characterized in that** step (b) making (202) comprises making tubes (34) inclined with respect to the printing direction by an angle between 20° and 60°, optionally between 30° and 50°.

15. A method according to any of claims 12 to 14, **characterized in that** step (b) making comprises making channels (144) substantially parallel to the printing direction.
